# FASCICULE DE BREVET EUROPEEN

(11) **EP 0 724 051 B1**
(45) Date de publication et mention de la délivrance du brevet: **05.04.2000**
(21) Numéro de dépôt: 96100906.5
(22) Date de dépôt: 23.01.1996
(51) Int. Cl.: E05B 5/00

(54) **Poignée de porte pour véhicule automobile à montage rapide par un système à pions rotatifs**
Türgriff eines Kraftfahrzeugs zur schnellen Montage durch ein System mit drehbaren Stiften
Vehicle door handle with quick rotatable-pions assembly

(30) Priorité: 25.01.1995 FR 9500941
(43) Date de publication de la demande: 31.07.1996
(73) Titulaire: VALEO SECURITE HABITACLE, 94000 Créteil (FR)
(72) Inventeur: Peyre, Jean, F-78800 Houilles (FR)

(56) Documents cités:
- EP-A- 0 044 952
- FR-A- 2 149 422
- FR-A- 2 677 395
- US-A- 5 248 175

## Description

La présente invention concerne une poignée de porte pour véhicule automobile à montage rapide.

L'invention concerne plus particulièrement une poignée de commande d'un mécanisme de verrouillage de porte de véhicule automobile, du type comportant une embase reçue dans une ouverture d'un panneau de porte, l'embase comportant une surface d'appui contre la face externe du panneau de porte, une palette de commande qui est articulée sur l'embase entre une position de repos et une position de déverrouillage et qui est reliée au mécanisme de verrouillage, et du type dans lequel le panneau de porte est serré entre la surface d'appui et un élément de serrage rapporté sur l'embase.

De tels dispositifs sont connus par example du US-A-5 248 175 et mis en oeuvre, mais ils nécessitent, pour la mise en place de l'élément de serrage de l'embase, de pouvoir accéder à l'arrière de la poignée par le côté intérieur de la porte.

La présente invention a pour but de proposer une poignée de porte pour véhicule automobile susceptible d'être montée rapidement, par exemple de manière automatisée, et sans nécessité d'accès à l'intérieur de la porte.

Dans ce but l'invention propose une poignée de commande d'un mécanisme de verrouillage du type mentionné précédemment, caractérisé en ce que l'élément de serrage de l'embase est un élément monté mobile sur l'embase entre une position de montage et une position de fixation vers laquelle il est déplacé lors du montage de la poignée par une biellette articulée sur la palette, lors du premier passage de la palette de la position de repos à la position de déverrouillage.

Selon d'autres caractéristiques préférentielles de l'invention :
- l'élément mobile est un pion cylindrique, qui est muni à son extrémité libre d'au moins un doigt disposé radialement et qui est monté pivotant sur l'embase, autour de son axe perpendiculaire au panneau de porte, entre la position de montage et la position de fixation ;
- l'extrémité libre du pion qui porte le doigt traverse axialement une tôle du panneau de porte qui comporte une lumière de forme complémentaire et comportant au moins une entaille radiale pour le passage du doigt ;
- la tôle du panneau de porte délimite une face interne qui comporte au moins un cran radial décalé angulairement par rapport à l'entaille radiale et destiné à recevoir le doigt lorsque le pion est en position de fixation afin de le bloquer dans cette position ;
- l'entaille est reliée au cran de blocage par une portion de tôle formant rampe de manière à provoquer le serrage axial du panneau de porte lors de la rotation du pion de serrage de sa position de montage vers sa position de fixation ;
- l'extrémité libre du pion de serrage est munie de trois doigts disposés radialement, et en ce que la lumière comporte trois entailles radiales correspondantes ;
- la face interne de la tôle comporte trois crans de blocage dont chacun est agencé angulairement entre deux entailles consécutives ;
- la biellette est composée de deux éléments qui coulissent l'un par rapport à l'autre selon la direction longitudinale de la biellette, le coulissement relatif étant limité dans un sens par une butée ;
- lorsque le pion est en position de montage, les deux éléments de la biellette sont en butée ;
- lorsque la palette est amenée pour la première fois de la position de repos à la position de déverrouillage, les deux éléments de la biellette sont sollicités en butée et la biellette transmet le mouvement de rotation de la palette au pion de manière à amener ce dernier en position de fixation ;
- lorsque le pion est en position de fixation, les éléments de la biellette coulissent librement l'un par rapport à l'autre, le pion n'étant plus entraîné par le mouvement de la palette ;
- la palette est articulée autour d'un axe perpendiculaire à l'axe de rotation du pion ;
- la poignée est munie de plusieurs pions pour sa fixation ;
- il est prévu un renvoi monté articulé sur l'embase qui est commandé par une tige rigide reliée à la palette et qui commande les pions en rotation par des biellettes.

D'autres caractéristiques et avantages de l'invention apparaîtront à la lecture de la description détaillée qui suit pour la compréhension de laquelle on se reportera aux dessins annexés dans lesquels :
- La figure 1 est une vue en perspective éclatée d'un premier mode de réalisation d'une poignée de porte conforme aux enseignements de l'invention ;
- les figures 2A et 2B sont des vues en perspective de la poignée de porte selon l'invention illustrée à la figure 1 et représentée assemblée respectivement avant et après son montage sur une porte ;
- les figures 3A, 3B et 3C illustrent, en perspective, le principe de fonctionnement du système de fixation d'une poignée de porte selon l'invention ;
- la figure 4 est une vue en perspective éclatée d'un deuxième mode de réalisation d'une poignée de porte selon l'invention ;
- la figure 5 est une vue en perspective de la poignée selon la figure 4 illustrée assemblée ;
- les figures 6 et 7 sont des vues en perspective d'un troisième mode de réalisation d'une poignée de porte selon l'invention, représentée respectivement avant et après son montage sur une porte.

Sur les figures 1, 2A et 2B on a représenté en perspective une poignée de commande d'un mécanisme de verrouillage de porte de véhicule automobile.

La poignée 10 comporte notamment une embase 12 destinée à être reçue dans une ouverture d'un panneau de porte (non représenté) sur la face externe duquel elle est en contact par une surface d'appui 14.

Une palette de commande 16 est articulée sur l'embase 12, autour d'un axe d'articulation A1 vertical et parallèle au plan du panneau de porte, entre une position de repos et une position de déverrouillage.

La palette 16 est munie d'un bras 18 de commande du mécanisme de verrouillage (non représenté) prévu pour traverser l'embase 12 par un passage 15 de l'embase 12 prévu à cet effet, ainsi que d'un ressort (non représenté) de rappel vers sa position de repos.

Deux pions cylindriques 20A et 20B sont articulés sur l'embase 12 entre une position de montage et une position de fixation.

Les pions cylindriques 20A et 20B sont articulés par rapport à l'embase 12 autour de leurs axes respectifs A2 et A3, parallèles et sensiblement perpendiculaires à la surface d'appui 14 de l'embase 12.

Les pions 20A et 20B portent, à leurs extrémités libres 22A, 22B, chacun trois doigts 24A et 24B, disposés perpendiculairement aux axes A2 et A3 des pions 20A, 20B et répartis angulairement de manière régulière.

Les pions 20A, 20B sont par ailleurs munis d'un levier radial 26A, 26B pour leur commande en rotation.

Un renvoi 28 cylindrique est monté à rotation sur l'embase 12, autour de son axe A4 sensiblement perpendiculaire à la surface d'appui 14 et agencé entre les pions 20A et 20B.

Le renvoi 28 est muni de deux manetons radiaux 36 et 50.

Les manetons 36 et 50 du renvoi 28 ainsi que les leviers 26A et 26B des pions 20A et 20B sont situés sensiblement dans un même plan parallèle au plan du panneau de porte et perpendiculaire aux axes A2, A3 et A4.

La palette 16 commande la rotation du renvoi 28 par une tige rigide 30 , de longueur constante, qui est montée articulée à l'extrémité libre 32 du bras 18 de la palette 16 et à l'extrémité libre 34 du maneton 36 du renvoi 28.

Le maneton 36 du renvoi 28 est relié au levier 26A du pion 22A par une biellette 38 formant tirant.

Le tirant 38 est composé d'un coulisseau 40 qui est articulé sur l'extrémité libre 34 du maneton 36, autour d'un axe parallèle à l'axe A4, et qui est monté dans une coulisse 42 articulée sur l'extrémité libre du levier 26A autour d'un axe parallèle à l'axe A2.

Le coulisseau 40 est muni d'une butée 44 de manière à pouvoir exercer une force de traction sur la coulisse 42 et donc sur le levier 26A.

Le renvoi 28 commande le pion 22B par une biellette 46 formant poussoir qui comporte un fourreau borgne 48 articulé, autour d'un axe parallèle à l'axe A4, sur l'extrémité libre du deuxième maneton 50 du renvoi 28, et qui comporte une tige 52 coulissant axialement dans le fourreau 48 et qui est articulée sur l'extrémité libre du levier 26B du pion 22B, autour d'un axe parallèle à l'axe A3.

La tige 52 peut venir en butée contre le fond du fourreau de manière à ce que celui-ci puisse pousser la tige et, par conséquent, le levier 26B.

On a représenté sur les figures 3A, 3B, 3C le principe de fonctionnement d'un système de fixation utilisant un pion rotatif à trois doigts radiaux.

Des éléments identiques ou similaires à ceux représentés sur les figures précédentes sont désignés par les mêmes chiffres de référence.

Le pion 20 est présenté en position de montage face à une lumière 55 pratiquée dans une tôle 54 et destinée au passage de l'extrémité 22 portant les doigts 24 du pion 20. La lumière 55 présente à cet effet une forme circulaire dans sa partie centrale et elle est munie d'autant d'entailles radiales 57 qu'il y a de doigts 24 sur le pion 20.

Sur la surface interne 53 de la tôle 54, entre chaque entaille 57, sont formés des encoches radiales 56 dont chacune présente une forme complémentaire de la face latérale cylindrique des doigts 24 du pion 20 et dont chacune constitue un cran de blocage en rotation d'un doigt.

Entre une entaille 57 et une encoche 56, la tôle 54 est bombée de manière à réaliser une rampe 59. Le plan des entailles 57 et le plan des encoches 56 sont ainsi légèrement décalés.

Le pion 20 peut être introduit axialement au travers de la tôle 54, comme représenté sur la figure 3B, et un organe de commande (non représenté) agissant sur le levier 26 provoque la rotation du pion 20 de manière à amener les doigts 24 dans les encoches 56 de la tôle 54 qui permettent d'assurer le blocage du pion 20 en position de fixation (voir figure 3C).

Le pion 20 se retrouve ainsi en appui contre la tôle 54, il ne peut plus être retiré et un effet de serrage de la tôle 54 selon l'axe du pion 20 est obtenu.

Sur la poignée représentée aux figures 1, 2A et 2B, les organes de commande de la rotation des pions 20A, 20B sont respectivement le tirant 38 et le poussoir 46.

Lorsque le pion 20A est en position de montage, comme sur la figure 2A, le tirant 38 est disposé de sorte que la butée 44 du coulisseau 40 coopère avec la coulisse 42.

Lors de la rotation des pions 20A et 20B, d'un sixième de tour, les doigts 24 s'appuient par leurs faces latérales sur les plans bombés 59, ce qui provoque un léger déplacement axial des pions 20A, 20B propre a assurer le serrage de la poignée 10 sur la face externe du panneau de porte.

Préalablement au montage, la poignée est assemblée avec ses pions 20A et 20B disposés en position de montage.

Pour son montage, la poignée 10 est amenée de manière à ce que les pions 20A, 20B se retrouvent face aux lumières 55 correspondantes de la tôle 54 du panneau de porte.

Les pions 20A, 20b sont introduits axialement dans les lumières 55 jusqu'à ce que la surface d'appui 14 de l'embase 12 de la poignée 10 soit plaquée sur la tôle externe du panneau de porte.

Lorsque la palette 16 est actionnée pour la première fois entre sa position de repos et sa position de déverrouillage, le bras 18 de la palette 16 pivote dans le sens horaire en considérant la figure 2A, entraînant, par la tige 30, le renvoi 28 en rotation dans le sens horaire.

Le renvoi 28 entraîne la rotation du pion 20A par traction sur le tirant 38. Le pion 20A se retrouve ainsi en position de fixation.

Lorsque la palette 16 est relâchée et revient à sa position de repos, le renvoi 28 revient à la position initiale comme représenté sur la figure 2B.

Toutefois, au cours de ce mouvement de retour, le coulisseau 40 est libre de se déplacer dans la coulisse 42 ce qui empêche la transmission du mouvement au pion 20A qui reste ainsi définitivement en position de fixation.

De la même manière, le pion 20B est entraîné en rotation, jusqu'à sa position de fixation, par le renvoi 28 par l'intermédiaire du poussoir 46.

En effet, lorsque le pion 20B est en position de montage, la tige 52 est en butée au fond du fourreau 48 comme cela est représenté sur la figure 2A.

Lorsque la palette 16 est actionnée pour la première fois, le renvoi 28 pousse le fourreau 48 et la tige 52 et provoque donc la rotation du pion 20B jusqu'à sa position de fixation.

Lors du retour de la palette 16 en position de repos, le renvoi 28 ramène avec lui le fourreau 48 mais la tige 52 coulisse à l'intérieur du fourreau et ne transmet pas de mouvement au pion 22B, comme représenté figure 2B.

Le dispositif décrit permet donc, lors du premier passage de la palette 16 de sa position de repos à sa position de déverrouillage, de provoquer la rotation simultanée des pions 20A et 20B depuis leur position de montage jusqu'à leur position de fixation, à la suite de quoi les mouvements successifs de la palette 16 ne produisent plus aucun effet sur les pions 20A, 20B.

Une fois la palette 16 relâchée, la poignée 10 est fixée sur la portière.

On a représenté sur les figures 4 et 5 un deuxième mode de réalisation d'une poignée de porte selon l'invention.

Des éléments identiques ou similaires à ceux représentés sur les figures précédentes sont désignés par les mêmes chiffres de référence.

On retrouve une poignée de porte 10 comportant une embase 12 sur laquelle est articulée une palette 16 autour d'un axe A1 horizontal et parallèle au plan du panneau de porte. L'axe A1 est matérialisé par une tige 61.

La palette 16 est munie d'un ressort 58 de rappel vers sa position de repos.

Cette poignée de porte 10 est destinée à être fixée à l'aide d'un pion 20 tel que décrit précédemment dans une tôle 54 munie d'une lumière 55.

Il est à noter que dans ce cas, un seul pion 20 est utilisé pour la fixation de la poignée 10.

Pour actionner le pion il est prévu une biellette verticale 60, articulée à ses extrémités autour de deux tiges 68, 70 d'axes respectifs A5 et A6 parallèles à A1, respectivement sur un bras 18 de la palette 16 et sur un coulisseau 62.

Le coulisseau 62, qui prolonge verticalement la biellette 60, est muni d'un trou oblong vertical 63 constituant une lumière dans laquelle peut se déplacer une butée 64 liée au levier 26 du pion 20.

Ainsi que cela est représenté sur la figure 5, en position de montage, la butée 64 coopère avec l'extrémité supérieure 66 du trou oblong 63.

Pour le montage, le pion 20 est introduit dans la lumière 55 pratiquée dans la tôle 54.

La palette est amenée de sa position de repos à sa position de déverrouillage.

La biellette 60 et le coulisseau 62 sont alors poussés vers le bas en considérant la figure 5 et provoquent la rotation dans le sens horaire, en considérant la figure 5, du pion 20.

Le pion 20 est ainsi amené en position de fixation.

Lorsque la palette 16 est ramenée à sa position de repos, la butée 64 du levier 26 est libre de coulisser dans le trou oblong 63 et le mouvement de retour de la biellette n'est pas transmis au pion 20. De même les mouvements successifs ultérieurs de la palette 16, de la biellette 60 et du coulisseau 62 n'affectent pas la position du pion 20.

On a représenté sur les figures 6 et 7 un troisième mode de réalisation d'une poignée de porte selon l'invention.

Des éléments similaires ou identiques à ceux représentés sur les figures précédentes sont désignés par les mêmes chiffres de référence.

Ce mode de réalisation est une variante du deuxième mode dans lequel les doigts 24 du pion 20 ont été remplacés par deux bras diamétralement opposés 72.

La lumière 55 pratiquée dans la tôle 54 présente une forme complémentaire des bras 72.

Le mode de fonctionnement est identique à celui décrit précédemment.

Pour le serrage de la tôle 54, les bras 72 portent, en leurs extrémités libres, des éléments (non représentés) formant rampe sur leur face en vis-à-vis de la tôle 54.

La tôle 54 comporte par ailleurs des encoches (non représentées) destinées à recevoir ces éléments pour assurer le blocage en rotation des bras 72 du pion 20 lorsque ce dernier est en position de fixation.

## Revendications

1. Poignée de commande d'un mécanisme de verrouillage de porte de véhicule automobile, du type comportant une embase (12) reçue dans une ouverture d'un panneau de porte, l'embase (12) comportant une surface d'appui (14) contre la face externe du panneau de porte, une palette de commande (16) qui est articulée sur l'embase (12) entre une position de repos et une position de déverrouillage et qui est reliée au mécanisme de verrouillage, et du type dans lequel le panneau de porte est serré entre la surface d'appui (14) et un élément de serrage (20) rapporté sur l'embase (12), caractérisé en ce que l'élément de serrage (20) de l'embase (12) est un élément monté mobile sur l'embase (12) entre une position de montage et une position de fixation vers laquelle il est déplacé lors du montage de la poignée (10) par une biellette articulée sur la palette (16), lors du premier passage de la palette (16) de la position de repos à la position de déverrouillage.

2. Poignée selon la revendication 1, caractérisée en ce que l'élément mobile (20) est un pion cylindrique (20), qui est muni à son extrémité libre (22) d'au moins un doigt (24) disposé radialement et qui est monté pivotant sur l'embase (12), autour de son axe perpendiculaire au panneau de porte, entre la position de montage et la position de fixation.

3. Poignée selon la revendication 2, caractérisée en ce, que en position de montage, l'extrémité libre (22) du pion (20) qui porte le doigt (24) traverse axialement une tôle (54) du panneau de porte qui comporte une lumière de forme complémentaire et comportant au moins une entaille radiale (57) pour le passage du doigt (24).

4. Poignée selon la revendication 3, caractérisée en ce que la tôle (54) du panneau de porte délimite une face interne (53) qui comporte au moins un cran radial (56) décalé angulairement par rapport à l'entaille radiale (57) et destiné à recevoir le doigt (24) lorsque le pion (20) est en position de fixation afin de le bloquer dans cette position.

5. Poignée selon la revendication 4, caractérisée en ce que l'entaille (57) est reliée au cran de blocage (56) par une portion de tôle (54) formant rampe (59) de manière à provoquer le serrage axial du panneau de porte lors de la rotation du pion de serrage (20) de sa position de montage vers sa position de fixation.

6. Poignée selon l'une quelconque des revendications 3 à 5, caractérisée en ce que l'extrémité libre (22) du pion de serrage (20) est munie de trois doigts (24) disposés radialement, et en ce que la lumière (55) comporte trois entailles radiales (57) correspondantes.

7. Poignée selon la revendication 6 prise en combinaison avec l'une des revendications 4 ou 5, caractérisée en ce que la face interne (53) de la tôle (54) comporte trois crans de blocage (56) dont chacun est agencé angulairement entre deux entailles (57) consécutives.

8. Poignée selon l'une quelconque des revendications précédentes, caractérisée en ce que la biellette (38) est composée de deux éléments (40, 42) qui coulissent l'un par rapport à l'autre selon la direction longitudinale de la biellette, le coulissement relatif étant limité dans un sens par une butée (44).

9. Poignée selon la revendication 8 prise en combinaison avec l'une quelconque des revendications 2 à 7, caractérisée en ce que lorsque le pion est en position de montage, les deux éléments de la biellette (38) sont en butée.

10. Poignée selon la revendication 9, caractérisée en ce que lorsque la palette (16) est amenée pour la première fois de la position de repos à la position de déverrouillage, les deux éléments de la biellette (38) sont sollicités en butée et la biellette (38) transmet le mouvement de rotation de la palette (16) au pion (20) de manière à amener ce dernier en position de fixation.

11. Poignée selon la revendication 9, caractérisée en ce que, lorsque le pion (20) est en position de fixation, les éléments (40, 42) de la biellette (38) coulissent librement l'un par rapport à l'autre, le pion (20) n'étant plus entraîné par le mouvement de la palette (16).

12. Poignée selon la revendication 2, caractérisée en ce que la palette (16) est articulée autour d'un axe (A1) perpendiculaire à l'axe de rotation du pion (20).

13. Poignée selon les revendications 2 à 12, caractérisée en ce que la poignée est munie de plusieurs pions (20) pour sa fixation.

14. Poignée selon la revendication 13, caractérisée en ce qu'il est prévu un renvoi (28) monté articulé sur l'embase (12) qui est commandé par une tige rigide (30) reliée à la palette (16) et qui commande les pions (20) en rotation par des biellettes (38).

## Patentansprüche

1. Griff zur Betätigung eines Verriegelungsmechanismus einer Kraftfahrzeugtür mit einem Befestigungsteil (12), das in einer Öffnung einer Türwand angeordnet ist, wobei das Befestigungsteil (12) eine gegen die Außenseite der Türwand anliegende Auflagefläche (14) und einen zwischen einer Ruhestellung und einer Verriegelungsstellung gelenkig an dem Befestigungsteil (12) angebrachten Betätigungsschieber (16) umfaßt, der mit dem Verriegelungsmechanismus verbunden ist, und wobei die Türwand zwischen der Auflagefläche (14) und einem auf dem Befestigungsteil (12) befindlichen Klemmelement (20) eingeklemmt ist, dadurch gekennzeichnet, daß das Klemmelement (20) beweglich an dem Befestigungsteil (12) angeordnet und zwischen einer Montagestellung und einer Befestigungsstellung veränderbar ist, und daß das Klemmelement (20) bei der Montage des Griffes (10) während des ersten Überganges des Betätigungsschiebers (16) von seiner Ruhestellung in seine Verriegelungsstellung durch einen gelenkig an dem Betätigungsschieber (16) angeordneten Schwingarm in seine Befestigungsstellung bringbar ist.

2. Griff nach Anspruch 1, dadurch gekennzeichnet, daß es sich bei dem beweglichen Klemmelement (20) um einen zylinderförmigen Stift handelt, der an seinem freien Ende (22) mit mindestens einem radial angeordneten Zapfen (24) versehen ist, und der auf dem Befestigungsteil (12) um seine senkrecht zur Türwand angeordnete Achse zwischen der Montagestellung und der Befestigungsstellung schwenkbar angebracht ist.

3. Griff nach Anspruch 2, dadurch gekennzeichnet, daß das freie, den Zapfen (24) tragende Ende (22) des Klemmelementes (20) in seiner Montagestellung durch eine Öffnung eines Bleches (54) der Türwand ragt, und daß die Öffnung eine dem Ende des Klemmelementes (20) komplementäre Form aufweist und mindestens einen radialen Einschnitt (57) für den Durchgang des Zapfens (24) besitzt.

4. Griff nach Anspruch 3, dadurch gekennzeichnet, daß das Blech (54) der Türwand eine Innenfläche (53) begrenzt, die mindestens eine radiale Rastkerbe (56) umfaßt, die gegenüber dem radialen Einschnitt (57) winklig versetzt und dazu bestimmt ist, den Zapfen (24) aufzunehmen, um diesen in dieser Stellung zu blockieren, wenn sich das Klemmelement (20) in der Befestigungsstellung befindet.

5. Griff nach Anspruch 4, dadurch gekennzeichnet, daß der Einschnitt (57) mit der Rastkerbe (56) durch ein Blechteil (54) verbunden ist, das eine Rampe (59) bildet, so daß die axiale Einklemmung der Türwand während der Drehung des Klemmelementes (20) aus seiner Montagestellung in seine Befestigungsstellung erfolgt.

6. Griff nach einem der Ansprüche 3 bis 5, dadurch gekennzeichnet, daß das freie Ende (22) des Klemmelementes (20) mit drei radial angeordneten Zapfen (24) versehen ist, und daß die Öffnung (55) des Bleches (54) drei entsprechende radiale Einschnitte (57) aufweist.

7. Griff nach Anspruch 6 in Verbindung mit einem der Ansprüche 4 oder 5, dadurch gekennzeichnet, daß die Innenfläche (53) des Bleches (54) drei Rastkerben (56) umfaßt, die jeweils winklig zwischen zwei aufeinanderfolgenden Einschnitten (57) angeordnet sind.

8. Griff nach einem der vorstehenden Ansprüche, dadurch gekennzeichnet, daß der Schwingarm (38) aus zwei Elementen (40, 42) besteht, die in Längsrichtung des Schwingarms gegeneinander gleiten, wobei die relative Gleitbewegung in einer Richtung durch einen Anschlag (44) begrenzt ist.

9. Griff nach Anspruch 8 in Verbindung mit einem der Ansprüche 2 bis 7, dadurch gekennzeichnet, daß bei in der Montagestellung befindlichem Klemmelement die beiden Elemente des Schwingarms (38) am Anschlag (44) angeordnet sind.

10. Griff nach Anspruch 9, dadurch gekennzeichnet, daß bei der erstmaligen Verschiebung des Schiebers (16) aus der Ruhestellung in die Verriegelungsstellung die beiden Elemente des Schwingarms (38) durch den Anschlag belastet werden und der Schwingarm (38) die Bewegung des Schiebers (16) auf das Klemmelement (20) überträgt, so daß dieses in die Befestigungsstellung gebracht wird.

11. Griff nach Anspruch 9, dadurch gekennzeichnet, daß, bei in der Befestigungsstellung befindlichem Klemmelement (20), die Elemente (40, 42) des Schwingarmes (38) frei gegeneinander gleiten, so daß das Klemmelement (20) durch die Bewegung des Schiebers (16) nicht mitgeführt wird.

12. Griff nach Anspruch 2, dadurch gekennzeichnet, daß der Schieber (16) um eine zu der Drehachse des Klemmelementes (20) senkrecht angeordnete Achse (A1) verschwenkbar ist.

13. Griff nach einem der Ansprüche 2 bis 12, dadurch gekennzeichnet, daß der Griff mit mehreren Klemmelementen (20) für seine Befestigung versehen ist.

14. Griff nach Anspruch 13, dadurch gekennzeichnet, daß ein Vorgelege (28) vorgesehen ist, das gelenkig an dem Befestigungsteil (12) angebracht ist, daß das Vorgelege (28) von einer starren Stange (30) betätigbar ist, welche mit dem Schieber (16) verbunden ist und welche die Klemmelemente (20) zur Betätigung der Schwingarme (38) dreht.

## Claims

1. A control handle for a motor vehicle door lock mechanism, of the type comprising a base (12) received in an aperture in a door panel, the base (12) having a surface (14) for engagement against the outer face of the door panel, a control pallet which is articulated on the base (12) between a rest position and an unlocking position, and which is coupled to the lock mechanism, and of the type in which the door panel is gripped between the engagement surface (14) and a clamping element mounted on the base (12),
characterised in that the clamping element (20) of the base (12) is an element which is mounted for movement on the base (12) between an assembly position and a fastening position, towards which it is displaced during fitting of the handle (10), by means of a crank articulated on the pallet (16), during the first displacement of the pallet (16) from the rest position to the unlocking position.

2. A handle according to Claim 1, characterised in that the movable element (20) is a cylindrical spigot member (20), which is provided at its free end (22) with at least one finger (24) disposed radially, and which is mounted for pivoting movement on the base (12) about its axis at right angles to the door panel, between the assembly position and the fastening position.

3. A handle according to Claim 2, characterised in that, in the assembly position, the free end (12) of the spigot member (20) that carries the finger (24) extends axially through an element (54) of the door panel which has a through hole of complementary form which includes at least one radial recess for passage of the finger (24) through it.

4. A handle according to Claim 3, characterised in that the door panel element (54) defines an internal face (53) which has at least one radial notch (56) offset angularly with respect to the radial recess (57) and adapted to receive the finger (24) when the spigot member (20) is in the fastening position, whereby to secure it in that position.

5. A handle according to Claim 4, characterised in that the recess (57) is joined to the securing notch (56) by a door panel element portion (54) which defines a ramp (59), so as to cause the door panel to be gripped axially during rotation of the clamping spigot member (20) from its assembly position towards its fastening position.

6. A handle according to any one of Claims 3 to 5, characterised in that the free end (22) of the clamping spigot member (20) is provided with three fingers (24) disposed radially, and in that the through hole (55) has three corresponding radial recesses (57).

7. A handle according to Claim 6 taken in combination with Claim 4 or Claim 5, characterised in that the internal face (53) of the door panel element (54) has three securing notches (56), each of which is located circumferentially between two consecutive recesses (57).

8. A handle according to any one of the preceding Claims, characterised in that the crank (38) consists of two elements (40, 42) which slide with respect to each other in the longitudinal direction of the crank, the relative sliding movement being limited in one direction by a stop element (44).

9. A handle according to Claim 8 taken in combination with any one of Claims 2 to 7, characterised in that, when the spigot member is in the assembly position, the two elements of the crank (38) are in abutment.

10. A handle according to Claim 9, characterised in that, when the pallet (16) is brought for the first time from the rest position to the unlocking position, the two elements of the crank (38) are urged into abutment and the crank (38) transmits the rotational movement of the pallet (16) to the spigot member (20), so as to put the latter in its fastening position.

11. A handle according to Claim 9, characterised in that, when the spigot member (20) is in the fastening position, the elements (40, 42) of the crank (38) slide freely with respect to each other, with the spigot member (20) being no longer driven by the movement of the pallet (16).

12. A handle according to Claim 2, characterised in that the pallet (16) is articulated about an axis (A1) at right angles to the axis of rotation of the spigot member (20).

13. A handle according to Claims 2 to 12, characterised in that the handle is provided with a plurality of spigot members (20) for fastening it.

14. A handle according to Claim 13, characterised in that a transfer member (28) is articulated on the base (12), the transfer member being controlled by a rigid rod (30) coupled to the pallet (16), with the transfer member controlling rotation of the spigot members (20) by means of cranks (38).
